# FASCICULE DE BREVET EUROPEEN

(11) **EP 0 315 558 B1**
(45) Date de publication et mention de la délivrance du brevet: **17.03.1993**
(21) Numéro de dépôt: 88480061.6
(22) Date de dépôt: 24.10.1988
(51) Int. Cl.: H01R 25/14

(54) **Baguette électrifiée faisant office de glissière pour une prise électrique mobile**
Elektrifizierte Gleitschiene für eine bewegbare elektrische Steckdose
Electrified sliding rail for a mobile electrical socket

(30) Priorité: 04.11.1987 FR 8715387
(43) Date de publication de la demande: 10.05.1989
(73) Titulaire: Allers, Christian, F-06800 Cagnes sur Mer (FR); Sauda épouse Allers, Ginette, F-06800 Cagnes sur Mer (FR)
(72) Inventeur: Allers, Christian, F-06800 Cagnes sur Mer (FR); Sauda épouse Allers, Ginette, F-06800 Cagnes sur Mer (FR)
(74) Mandataire: Hautier, Jean-Louis

(56) Documents cités:
- EP-A- 0 066 559
- CH-A- 325 635

## Description

L'invention a pour objet une baguette électrifiée faisant office de glissière pour une prise électrique mobile. Selon un mode de réalisation préféré la prise mobile est une prise femelle.

La présente invention concerne une baguette électrifiée d'un modèle non conventionnel, en plastique rigide servant de glissière à des prises mobiles adaptées à cette baguette.

Traditionnellement, les prises femelles sont fixes, et l'usager doit avoir recours à des prises multiples et à des rallonges, ce qui entraîne l'utilisation de fils volants traversant les pièces habitables. Ces fils sont à la fois inesthétiques et dangereux.

L'état de la technique peut être défini notamment par le brevet FR-A-2 507 400, qui est l'équivalent du brevet EP-A-0066559.

La prise électrique consiste en un rail en matière isolante 1 qui comporte deux logements internes longitudinaux renfermant deux conducteurs électriques . Une ouverture longitudinale 6, formée dans une face du rail, reçoit une fiche électrique associée qui consiste en un boitier 9 muni de branches conductrices en saillie qui viennent en contact avec les conducteurs électriques respectifs. La fiche peut coulisser dans la direction longitudinale du rail.

L'état de la technique peut être défini notamment par le brevet CH-A-325.635.

Ce brevet décrit une installation électrique basse tension qui comprend un support allongé présentant deux conducteurs longitudinaux isolés l'un de l'autre, destinés à alimenter, par l'intermédiaire d'au moins une pièce de contact, au moins un appareil électrique, ladite pièce de contact étant mobile longitudinalement sur le support. Ledit support allongé est une corniche présentant deux conducteurs électriques longitudinaux apparents. La pièce de contact est accrochée au support et présente deux contacts pressant les deux conducteurs du support. Ces deux contacts sont reliés électriquement à une douille.

La baguette, selon l'invention, présente les avantages suivants sur les dispositifs formant l'état de la technique et notamment sur le brevet FR-A-2 507 400.

La baguette proposée ci-après présente sur ce dernier les avantages suivants :
Elle est extrêmement simple de conception : pas de ressort, pas de pièce mobile. Le déplacement le long de la baguette se fait à l'aide d'une vis de plastique qui peut-être serrée ou desserrée à l'aide d'une pièce de monnaie. Son encombrement est minimal : par exemple, 30 millimètres. Il n'est pas nécessaire de creuser le mur pour la poser. Le cache qui dissimule la baguette peut s'incorporer à la décoration. N'importe quel bricoleur peut la mettre en place. Elle englobe tout le périmètre de la pièce grâce à un système de coins et de raccords.

Au contraire, la baguette décrite dans le brevet N°2 507 400 décrit des leviers coudés, des ressorts interposés entre le boitier et les leviers coudés, chaque levier comprend une branche conductrice ou branche en matière isolante, les libres extrémités des lames conductrices faisant saillie par les ouvertures du boitier tandis que les extrémités libres des branches isolantes font saillie par d'autres ouvertures.

Ces différentes pièces mécaniques sont la source de panne et augmentent trop le coût de fabrication.

La baguette électrifiée selon l'invention fait office de glissière pour une prise amovible, ladite baguette, en matière isolée, comporte au moins deux lames conductrices qui peuvent venir en contact avec des élements conducteurs issus d'une prise amovible qui vient, après introduction, dans la glissière pour y être fixée à l'endroit choisi par l'utilisateur, ladite baguette comporte également des trous pour permettre le passage des moyens de fixation pour fixer ladite baguette sur son support ; elle est constituée :
- par un profilé en T qui fait office de glissière dont le pied est fixé contre le support et dont les branches du T sont parallèles au plan du support, lesdites lames conductrices sont accolées chacune sur la face interne des branches, du profilé en T ;
- par des profilés complémentaires du T qui peuvent être emboités sur ladite glissière du profilé en T et qui font office de cache ou de prise ou de raccord.

Un profilé complémentaire, faisant office de cache, peut être emboité sur le profilé au niveau de la tête du T par une ouverture pratiquée sur un des grands côtés du profilé rectangulaire faisant office de cache.

Au niveau de la tête du T et ce, sur sa face extérieure, la baguette a une forme concave pour faciliter la mise en place des moyens de fixation.

La baguette peut recevoir une ou plusieurs prises mobiles femelles qui peuvent venir s'accrocher sur ledit profilé au niveau de la tête du T par les branches du T, un moyen de fixation assure la fixation de ladite prise sur le profilé au niveau de la tête du T et le contact entre les lames conductrices du profilé et les plots de contact de ladite prise mobile.

Les éléments de baguette sont raccordés par des raccords dont le profilé est en tous points analogue au profilé en T de la baguette si ce n'est sa longueur, par example 50 millimètres ; sous chaque lame métallique conductrice du profilé raccord, est prévu un logement qui permet de loger les extrémités des lames métalliques qui sont dans les profilés des baguettes et qui sont simplement dénudées et introduites dans lesdits logements : un moyen de fixation permet de fixer les lames conductrices dans leur logement respectif du profilé raccord où elles sont mises en contact avec les lames du profilé raccord.

La prise a un profilé rectangulaire avec une ouverture sur un des grands côtés du profilé rectangulaire pour permettre le passage du pied du profilé en forme de T ; la prise s'introduit sur la baguette profilée en T par une extrémité de celle-ci ; elle comporte un moyen de fixation isolé qui est une vis en plastique rigide qui fixe la prise sur la baguette et assure la continuité électrique entre les contacts ; sur sa face latérale extérieure, la prise a deux trous qui correspondent aux fiches d'une prise mâle ; ces trous font office de douilles conductrices, leur extrémité est reliée à des plots de contact qui sont disposés au niveau de la face interne des pattes qui viennent en regard des lames conductrices de la baguette en T sur laquelle ladite prise est montée ; du fait de la matière plastique, les pattes sont suffisamment souples pour que l'action de la vis de serrage de la prise vienne, en se serrant sur la baguette, non seulement fixer la prise sur son support, mais également assurer le contact électrique entre les plots de la prise et les lames conductrices de la baguette.

Par une action de rotation d'un quart de tour sur la vis de la prise, celle-ci peut être mise sous tension ou pas.

Les prises peuvent être ainsi court-circuitées notamment pour des raisons de sécurité, ce qui évite, par exemple, des cache prises.

Pour les coins, des éléments de baguette à angle droit sont prévus, ils ont le même profilé que les éléments droits de baguette.

La baguette est raccordée au secteur ou à une source d'alimentation au moyen d'un profilé raccord où les fils d'alimentation sont introduits dans les logements du raccord et fixés par des vis.

Les dessins ci-joints sont donnés à titre d'exemples indicatifs et non limitatifs. Ils représentent un mode de réalisation préféré selon l'invention. Ils permettront de comprendre aisément l'invention.

La figure 1 est une vue en coupe de la baguette avec une prise mobile mise en place sur le profilé support qu'est la baguette.

La figure 2 est une vue en plan de la prise, mise en place sur la baguette.

La figure 3 est une vue en coupe du profilé baguette.

La figure 4 est une vue en coupe de la baguette recouverte par son profilé cache.

La figure 5 est une vue en coupe du profilé raccord.

La figure 6 est une vue en plan de plusieurs éléments de baguette assemblés entre-eux par des raccords et où, une partie de la baguette, est recouverte par un cache.

La figure 7 est une vue en perpective mettant en évidence des éléments de profilés baguettes et une prise mobile.

La baguette 1, selon l'invention, est formée par un profilé en T dont le pied 2 est fixé contre le mur 3 et dont les branches 4, 7 du T se retrouvent parallèles au plan du support, mur, plafond etc. Sur la face interne de ces deux branches 4, 7 est accolée, sur chacune, une lame conductrice 5 et 6. Il y a donc une lame supérieure 5 sur la branche supérieure 4 et une lame inférieure 6 sur la branche inférieure 7.

Au niveau de la tête du T et ce, sur sa face extérieure, la baguette 1 peut avoir une forme concave et ce, de manière à faciliter la mise en place de moyens de fixation 8 de la baguette sur son support. A différents intervalles au centre de la partie concave est prévu un trou qui permet d'introduire un clou à béton 8 qui permet de fixer la baguette 1 au mur 3.

La section des lames conductrices 5, 6 peut être de 2,5 mm2. Un moyen faisant office de rebord en plastique 9 sert d'isolant et évite que l'on puisse toucher les lames conductrices 5, 6 en manipulant la baguette.

De manière à mieux isoler la baguette 1, un autre profilé complémentaire est prévu, il fait office de cache 10 et vient s'emboiter de face sur la tête du profilé en T par une ouverture 11 pratiquée sur un des grands côtés du profilé rectangulaire faisant office de cache 10.

La baguette 1, formée par le profilé en T, se présente en éléments par exemple d'un mètre de long et pouvant, éventuellement, être coupés à la demande.

Afin de raccorder deux éléments de baguette entre eux, il existe des raccords 12. Lesdits raccords 12 sont en tous points analogues au profilé de la baguette 1 exceptée leur longueur, par exemple, cinquante millimètres de long. Sous la lame métallique conductrice 13 ou 14 disposée sous chaque branche du raccord 12, il est prévu un logement 15 qui permet de loger les extrémités des lames métalliques 5, 6 qui sont dans les profilés des baguettes 1 et qu'il suffit de dénuder de la matière 9 du profilé 2.Pour raccorder, il est nécessaire de couper le profilé en 2 en T, perpendiculairement à son axe longitudinal, puis à couper la matière de plastique 9 de façon à laisser à nu les conducteurs 5 et 6. Les extrémités de ces lames 5, 6 sont introduites dans les logements 15 du raccord 12. Un moyen de fixation isolé 16 permet de fixer les lames conductrices 5, 6 dans leur logement 15 respectif du profilé raccord 12 où elles sont mises en contact avec les lames 13, 14 du profilé raccord 12. Ce moyen peut être une vis à tête en plastique 16 qui, vissée, permet de serrer les lames du raccord contre les extrémités à raccorder des lames de baguette.

Sur la baguette 1, il est possible de monter une prise mobile femelle 17. Cette prise 17 utilise la baguette 1 comme un rail. Elle est introduite sur la baguette 1 au niveau d'un raccord 12. La prise 17 a donc un profilé voisin de celui du cache 10, c'est-à-dire rectangulaire avec une ouverture 18 sur un des grands côtés du profilé rectangulaire pour permettre le passage du pied 2 du T. La prise 17 s'introduit sur la baguette par une extrémité de celle-ci. Elle comporte un moyen de fixation isolé 23 qui est une vis en plastique rigide 23 qui fixe la prise 17 sur la baguette 1 et assure la continuité électrique entre les contacts. Sur sa face latérale extérieure, la prise 17 a deux trous 19, 20 qui correspondent aux fiches d'une prise mâle. Ces trous 19, 20 font office de douilles conductrices, ils sont donc conducteurs, leur extrémité est reliée à des plots de contact 21, 22 qui sont disposés au niveau de la face interne des pattes qui viennent en regard des lames conductrices 5, 6 de la baguette 1 en T sur laquelle ladite prise 17 est montée.

L'action de la vis de serrage 23 de la prise 17 vient, en se serrant sur la baguette 1, fixer la prise 17 sur son support, mais assure également le contact électrique entre les plots 21, 22 de la prise 17 et les lames conductrices 5, 6 de la baguette 1.

Par une action de rotation d'un quart de tour sur la vis 21 de la prise celle-ci peut être mise sous tension ou pas.

Le profilé, le raccord et la prise mobile ne doivent pas être fabriqués en plastique trop souple.

Le cache doit être en plastique souple : pour pouvoir s'adapter sur le profilé. Pour enlever le cache, il faut appuyer au centre de la baguette (ce qui est possible, puisqu'il y a une partie évidée sur le profilé) et en même temps dégager les parties supérieures et inférieures de l'ouverture 2.

La baguette et la prise mobile proposées sont conçues de telle sorte qu'elles puissent être dissimulées dans le décor. D'où l'idée que le cache puisse présenter une décoration (rappelant, par exemple, les frises du papier peint ou la teinte des plinthes).

### LISTE DES REFERENCES

- 1.: Baguette
- 2.: Pied du T
- 3.: Mur
- 4.: Branche supérieure
- 5.: Lame supérieure du profilé baguette en T
- 6.: Lame inférieure du profilé baguette en T
- 7.: Branche inférieure
- 8.: Clou à béton
- 9.: Rebord isolant
- 10.: Cache
- 11.: Ouverture
- 12.: Raccords
- 13. 14.: Lames métalliques conductrices du profilé raccord 12
- 15.: Logement
- 16.: Vis à tête en plastique
- 17.: Prise mobile
- 18.: Ouverture
- 19. 20.: Trous de la prise femelle
- 21. 22.: Plots de contacts
- 23.: Vis de serrage - Moyen de fixation

## Revendications

1. Baguette électrifiée (1) faisant office de glissière pour une prise amovible (17), ladite baguette en matière isolée (1) comportant au moins deux lames conductrices (5) et (6) qui peuvent venir en contact avec des éléments conducteurs (21) et (22) issus d'une prise amovible (17) qui vient après introduction dans la glissière (1) pour y être fixée à l'endroit choisi par l'utilisateur, ladite baguette (1) comportant également des trous pour permettre le passage des moyens de fixation pour fixer ladite baguette (1) sur son support (3),
ladite baguette étant constituée :
- par un profilé en T (1) qui fait office de glissière dont le pied (2) est fixé contre le support (3) et dont les branches (4, 7) du T sont parallèles au plan du support (3), lesdites lames conductrices (5, 6) sont accolées chacune sur la face interne des branches (4, 7), du profilé en T (1) ;
- par des profilés complémentaires (10, 12, 17) du T emboités sur ladite glissière du profilé en T (1), qui font office de cache (10) ou de prise (17) ou de raccord (12).

2. Baguette électrifiée selon la revendication 1 caractérisée par le fait
qu'un profilé (10) complémentaire, faisant office de cache, est emboité sur le profilé (1) au niveau de la tête du T par une ouverture (11) pratiquée sur un des grands côtés du profilé rectangulaire faisant office de cache (10).

3. Baguette électrifiée selon la revendication 1 caractérisée par le fait
qu'au niveau de la tête du T et ce, sur sa face extérieure, la baguette a une forme concave pour faciliter la mise en place des moyens de fixation (8).

4. Baguette électrifiée selon la revendication 1 caractérisée par le fait
qu'elle reçoit une ou plusieurs prises mobiles (17) femelles qui viennent s'accrocher sur ledit profilé au niveau de la tête du T (1) par les branches (4, 7) du T, un moyen de fixation (23) assure la fixation de ladite prise (17) sur le profilé (1) au niveau de la tête du T et te contact entre les lames conductrices (5, 6) du profilé (1) et les plots de contact (21, 22) de ladite prise mobile (17).

5. Baguette électrifiée selon la revendication 4 caractérisée par le fait
que la prise (17) a un profilé rectangulaire avec une ouverture (18) sur un des grands côtés du profilé rectangulaire pour permettre le passage du pied (2) du profilé (1) en forme de T ; la prise (17) s'introduit sur la baguette (1) profilée en T par une extrémité de celle-ci ; elle comporte un moyen de fixation isolé (23) qui est une vis en plastique rigide (23) qui fixe la prise (17) sur la baguette (1) et assure la continuité électrique entre les contacts ; sur sa face latérale extérieure, la prise (17) a deux trous (19, 20) qui correspondent aux fiches d'une prise mâle ; ces trous (19, 20) font office de douilles conductrices, leur extrémité est reliée à des plots de contact (21, 22) qui sont disposés au niveau de la face interne des pattes qui viennent en regard des lames conductrices (5, 6) de la baguette (1) en T sur laquelle ladite prise (17) est montée ; du fait de la matière plastique, les pattes sont suffisamment souples pour que l'action de la vis de serrage (23) de la prise (17) vienne, en se serrant sur la baguette (1), non seulement fixer la prise (17) sur son support, mais également assurer le contact électrique entre les plots (21, 22) de la prise (17) et les lames conductrices (5, 6) de la baguette (1).

6. Procédé pour raccorder des éléments de baguette selon la revendication 1 caractérisée par le fait
que les éléments de baguette (1) sont raccordés par des raccords (12) dont le profilé est en tous points analogue au profilé en T de la baguette (1), si ce n'est sa longueur, par example cinquante millimètres ; sous chaque lame métallique conductrice (13, 14) du profilé raccord (12), est prévu un logement (15) qui permet de loger les extrémités des lames métalliques (5, 6) qui sont dans les profilés (2) des baguettes (1) et qui sont simplement dénudées et introduites dans lesdits logements (15) : un moyen de fixation (16) permet de fixer les lames conductrices (5, 6) dans leur logement (15) respectif du profilé raccord (12) où elles sont mises en contact avec les lames (13, 14) du profilé raccord (12).

## Claims

1. Electrified sliding rail (1) for a mobile electrical socket (17), said sliding rail made of insulated material (1) comprising at least two conducting blades (5) and (6) which can come into contact with conducting elements (21) and (22) of a mobile electrical socket (17) which is slideably mounted on the sliding rail (1) to be fixed thereon at a point chosen by the user, said sliding rail (1) further comprising holes to allow the passage of fixing means for fixing said sliding rail (1) to its support (3), said sliding rail consisting of
- a T-section (1) serving as a sliding rail whose base (2) is fixed to the support (3) and in which the arms (4, 7) of the T are parallel with the plane of the support (3), said conducting blades (5, 6) both being mounted on the inner surface of the arms (4, 7) of the T-section (1);
- sections (10, 12, 17) complementary to the T, which are fitted on said T-sectioned sliding rail (1) and serve as a cover (10) or as an electrical socket (17) or as a link (12).

2. Electrified sliding rail (1) according to claim 1,
characterized in that a complementary section (10), serving as a cover, is fitted on the section (1) at the level of the top of the T by using an opening (11) formed at one of the long sides of the rectangular section which serves as a cover (10).

3. Electrified sliding rail (1) according to claim 1,
characterized in that the outer surface of the sliding rail is concavely shaped at the level of the top of the T, in order to facilitate installment of the fixing means (8).

4. Electrified sliding rail (1) according to claim 1,
characterized in that it receives one or more mobile electrical sockets (17) attached to said section at the level of the top of the T (1) by means of the arms (4, 7) of the T, a fixing means (23) ensures the attachment of said electrical socket (17) to the section (1) at the level of the top of the T and the contact between the conducting blades (5, 6) of the section (1) and the conducting elements (21, 22) of the mobile electrical socket (17).

5. Electrified sliding rail (1) according to claim 4,
characterized in that the electrical socket (17) has a rectangular section with an opening (18) at one of the long sides of the rectangular section to allow the passage of the base (2) of the T-section (1); the electrical socket (17) is slipped on the T-sectioned sliding rail (1) at one end thereof; it comprises an insulated fixing means (23) which is a rigid plastic screw (23) which fixes the electrical socket (17) to the sliding rail (1) and ensures the electrical continuity between the contacts; on its outer lateral face, the electrical socket (17) has two holes (19, 20) corresponding to the pins of a plug; said holes (19, 20) serve as conducting bushes, their ends being connected with contact pieces (21, 22) which are disposed at the level of the inner face of the claws which come to face the conducting blades (5, 6) of the T-sectioned sliding rail (1) on which said electrical socket (17) is mounted; due to the plasticity of the material, the claws are sufficiently flexible so that the action of the fastening screw (23) of the electrical socket (17), when driven into the sliding rail (1), not only fixes the electrical socket (17) to the support thereof but ensures also the electrical contact between the contact pieces (21, 22) of the electrical socket (17) and the conducting blades (5, 6) of the sliding rail (1).

6. Process for connecting sliding rail elements according to claim 1,
characterized in that the sliding rail elements (1) are connected by means of links (12) whose section corresponds to the T-section of the sliding rail (1) in every respect except for its length, for example fifty millimetres; for each conducting metal blade (13, 14) of the link section (12) a seat (15) is provided which allows to dispose the ends of the metal blades (5, 6) which are located in the sections (2) of the sliding rails (1) and which are simply bared and introduced into said seats (15): a fixing means (16) serves for fixing the conducting blades (5, 6) in their respective seat (15) in the link section (12), where they are brought into contact with the blades (13, 14) of the link section (12).

## Patentansprüche

1. Elektrifizierte Gleitschiene (1) für eine bewegbare elektrische Steckdose (17), wobei die genannte Gleitschiene aus isoliertem Material (1) wenigstens zwei Leitzungen (5) und (6) aufweist, die mit den Leitelementen (21) und (22) einer bewegbaren elektrische Steckdose (17) in Berührung kommen können, die in die Gleitschiene (1) eingeführt wird, um dann an einer vom Benutzer gewählten Stelle an dieser befestigt zu werden, wobei die genannte Gleitschiene (1) außerdem Löcher zum Durchstecken von Befestigungsmitteln zur Befestigung der genannten Gleitschiene (1) an ihrem Sitz (3) aufweist, wobei die genannte Gleitschiene
- aus einem T-Profil (1) als Gleitschiene, deren Fuß (2) am Sitz (3) anliegend befestigt ist und deren Arme (4, 7) des T parallel zur Ebene des Sitzes (3) sind, wobei die genannten Leitzungen (5, 6) jeweils an der Innenseite der Arme (4, 7) des T-Profils (1) befestigt sind,
- aus zum T komplementären Profilen (10, 12, 17), die auf die genannte T-Profil-Gleitschiene (1) aufgepaßt sind und als Abdeckung (10) bzw. als Steckdose (17) bzw. als Verbindung (12) dienen,
besteht.

2. Elektrifizierte Gleitschiene nach Anspruch 1,
dadurch gekennzeichnet, daß ein als Abdeckung dienendes komplementäres Profil (10) mit einer Öffnung (11), die an einer der langen Seiten des als Abdeckung (10) dienenden rechtwinkligen Profils ausgebildet ist, in Höhe des Kopfes des T auf das Profil (1) aufgepaßt ist.

3. Elektrifizierte Gleitschiene nach Anspruch 1,
dadurch gekennzeichnet, daß in Höhe des Kopfes des T und an dessen Außenseite die Gleitschiene eine konkave Form hat, um die Anbringung der Befestigungsmittel (8) zu erleichtern.

4. Elektrifizierte Gleitschiene nach Anspruch 1,
dadurch gekennzeichnet, daß sie eine oder mehrere bewegbare elektrische Steckdosen (17) aufnimmt, die auf dem genannten Profil in Höhe des Kopfes des T (1) an den Armen (4, 7) des T eingehängt werden, ein Befestigungsmittel (23) die Befestigung der genannten Steckdose (17) an dem Profil (1) in Höhe des Kopfes des T sowie den Kontakt zwischen den Leitzungen (5, 6) des Profils (1) und den Kontaktstücken (21, 22) der genannten bewegbaren Steckdose (17) gewährleistet.

5. Elektrifizierte Gleitschiene nach Anspruch 4,
dadurch gekennzeichnet, daß die Steckdose (17) ein rechtwinkliges Profil mit einer Öffnung (18) an einer der langen Seiten des rechtwinkligen Profils besitzt, um den Durchlaß des Fußes (2) des T-Profils (1) zu ermöglichen; die Steckdose (17) auf die Gleitschiene (1) mit T-Profil an einem Ende von dieser aufgesteckt wird; sie ein isoliertes Befestigungsmittel (23) aufweist, das aus einer Schraube aus hartem Kunststoff (23) besteht, die die Steckdose (17) an der Gleitschiene (1) befestigt und die elektrische Kontinuität zwischen den Kontakten gewährleistet; die Steckdose (17) auf ihrer äußeren Seitenfläche zwei Löcher (19, 20) hat, die für die Stifte eines Steckers passen; diese Löcher (19, 20) als Führungsbuchsen dienen, ihr Ende mit Kontaktstücken (21, 22) verbunden ist, die in Ebene der Innenfläche der Klauen angeordnet sind, die den Leitzungen (5, 6) der T-Gleitschiene (1) gegenüber zu liegen kommen, auf der die genannte Steckdose (17) montiert ist; aufgrund des Kunststoffmaterials die Klauen ausreichend biegsam sind, so daß die Betätigung der Befestigungsschraube (23) der Steckdose (17), wenn sie sich auf der Gleitschiene (1) festklemmt, nicht nur die Steckdose (17) auf ihrer Auflage befestigt, sondern auch den elektrischen Kontakt zwischen den Kontaktstücken (21, 22) der Steckdose (17) und den Leitzungen (5, 6) der Gleitschiene (1) gewährleistet.

6. Verfahren zum Verbinden von Gleitschienen-Elementen nach Anspruch 1,
dadurch gekennzeichnet, daß die Gleitschienen-Elemente (1) durch Verbindungen (12) miteinander verbunden werden, deren Profil in allen Punkten dem T-Profil der Gleitschiene (1) entspricht, außer in seiner Länge, z. B. fünfzig Millimeter; unter jeder metallenen Leitzunge (13, 14) des Verbindungsprofils (12) ein Sitz (15) vorgesehen ist, der es ermöglicht, die Enden der Metallzungen (5, 6) aufzunehmen, die sich in den Profilen (2) der Gleitschienen (1) befinden und die einfach abisoliert und in die genannten Sitze (15) eingeführt werden: ein Haltemittel (16) ermöglicht es, die Leitzungen (5, 6) in ihrem jeweiligen Sitz (15) des Verbindungsprofils (12) zu befestigen, wo sie in Kontakt mit den Zungen (13, 14) des VerbindungsprofilS (12) gebracht werden.
